# EUROPÄISCHE PATENTSCHRIFT

(11) **EP 1 954 984 B1**
(45) Veröffentlichungstag und Bekanntmachung des Hinweises auf die Patenterteilung: **20.05.2009**
(21) Anmeldenummer: 07702638.3
(22) Anmeldetag: 09.01.2007
(51) Int. Cl.: F21V 21/04, F21V 21/30, F21S 8/02, F21V 17/02

(54) **EINBAUSTRAHLER**
BUILT-IN SPOTLIGHT
ÉMETTEUR ENCASTRÉ

(30) Priorität: 10.01.2006 DE 102006001289
(43) Veröffentlichungstag der Anmeldung: 13.08.2008
(73) Patentinhaber: Engel, Hartmut S., 71634 Ludwigsburg (DE)
(72) Erfinder: Engel, Hartmut S., 71634 Ludwigsburg (DE)
(74) Vertreter: Manitz, Finsterwald & Partner GbR
(86) Internationale Anmeldenummer: PCT/EP2007/000130
(87) Internationale Veröffentlichungsnummer: WO 2007/080101

(56) Entgegenhaltungen:
- FR-A- 2 729 742
- GB-A- 2 359 878
- US-A1- 5 481 443
- US-A1- 5 548 499

## Beschreibung

Die Erfindung betrifft einen Einbaustrahler mit einer Halterung zur Befestigung in einer Einbaufläche, insbesondere einer Raumdecke, und einer Leuchtmittelfassung, die dreh- und/oder schwenkbar in einem Gehäuse gelagert ist, welches in Beleuchtungsrichtung mittels einer lichtdurchlässigen Abdeckung zumindest im Wesentlichen staubdicht abgeschlossen ist. Durch die schwenkbare Lagerung der Leuchtmittelfassung und ggf. eines damit gekoppelten Reflektors ist der Abstrahlwinkel des Einbaustrahlers in einer jeweils gewünschten Weise einstellbar.

Ein derartiger Einbaustrahler mit einstellbarem Abstrahlwinkel ist beispielsweise aus den Fig. 3 und 4 der deutschen Patentanmeldung DE 10360947.4 des Anmelders bekannt. Bei diesem Strahler ist es möglich, einen mit der Leuchtmittelfassung gekoppelten Reflektor bereichsweise aus dem Gehäuse herauszuschwenken, wobei die in Beleuchtungsrichtung gelegene Reflektoröffnung mittels einer transparenten Scheibe staubdicht abgeschlossen sein kann.

Insbesondere in ausgeschwenkten Stellung des Reflektors, die beispielsweise in Fig. 4 der genannten Anmeldung gezeigt ist, entsteht zwischen Gehäuse und Reflektor ein Zwischenraum, der ein Eindringen von Staub in das Gehäuseinnere bis zu einem gewissen Maß ermöglicht.

Weiterhin ist es offensichtlich, dass mehrere in einer Einbaufläche angeordnete Einbaustrahler der genannten Art bei Betrachtung von unten ein jeweils voneinander abweichendes Erscheinungsbild bieten, wenn bei den einzelnen Einbaustrahlern verschiedene Reflektorschwenkwinkel eingestellt sind.

Es ist wünschenswert, einen Einbaustrahler der genannten Art bereit zu stellen, bei dem unabhängig vom jeweils eingestellten Abstrahlwinkel bzw. unabhängig vom jeweiligen Schwenkwinkel der Leuchtmittelfassung ein einheitliches Erscheinungsbild des Einbaustrahlers sichergestellt wird, wobei insbesondere auch eine Abdichtung des Gehäuseinnenraums gegen das Eindringen von Staub erreicht werden soll. Weiterhin soll bevorzugt auch der Einsatz von Hochdruckhalogenlampen in einem Einbaustrahler möglich sein, indem ein Schutz vor UV-Licht und vor herabfallenden Splittern einer platzenden Lampe sichergestellt wird.

Dies wird beispielsweise durch einen gattungsgemäßen Einbaustrahler gemäß US-A-5 481 443 oder gemäß GB-A-2 359 878 erreicht, bei welchen die lichtdurchlässige Abdeckung von der schwenkbaren Leuchtmittelfassung entkoppelt ist, so dass die lichtdurchlässige Abdeckung in jeder Schwenkstellung der Leuchtmittelfassung parallel und insbesondere bündig zur Einbaufläche verläuft.

Es wird also die lichtdurchlässige Abdeckung derart mit dem Gehäuse gekoppelt, dass ihre Position unabhängig vom jeweils gegebenen Schwenkwinkel der Leuchtmittelfassung immer unverändert bleibt, so dass das Erscheinungsbild des Einbaustrahlers, welches ganz wesentlich von der Position der lichtdurchlässigen Abdeckung geprägt ist, durch ein Verschwenken der Leuchtmittelfassung nicht wesentlich geändert werden kann. Durch diese Entkopplung zwischen schwenkbarer Leuchtmittelfassung und lichtdurchlässiger Abdeckung wird also erreicht, dass die lichtdurchlässige Abdeckung immer parallel zur Einbaufläche und, was besonders bevorzugt ist, bündig zur Einbaufläche verläuft, so dass sich der Einbaustrahler bei jeder Schwenkstellung der Leuchtmittelfassung mit einem einheitlichen Erscheinungsbild optisch harmonisch in die Einbaufläche einfügt.

Zudem kann die lichtdurchlässige Abdeckung insbesondere beim Einsatz einer Hochdruckhalogenlampe als UV-Filter ausgebildet werden, wobei sie in diesem Fall gleichzeitig einen Schutz vor herabfallenden Splittern einer platzenden Hochdruckhalogenlampe bietet.

Durch die fest vorgegebene und während des Betriebs des Einbaustrahlers unveränderliche Position der lichtdurchlässigen Abdeckung lässt sich die lichtdurchlässige Abdeckung in besonders wirksamer Weise staubdicht mit dem Gehäuse koppeln, da eine mechanisch aufwändige Ermöglichung einer Relativbewegung zwischen lichtdurchlässiger Abdeckung und Gehäuse zur Einstellung unterschiedlicher Abstrahlwinkel nicht erforderlich ist. Insofern lässt sich die Staubdichtheit eines Einbaustrahlers verbessern, da zwischen lichtdurchlässiger Abdeckung und Gehäuse kein zusätzlich auf die Leuchtmittelfassung bzw. einen Reflektor wirkender Schwenkmechanismus vorgesehen werden muss.

Eine Aufgabe der vorliegenden Erfindung besteht darin, Einbaustrahler der erläuterten Art dahingehend zu verbessern, dass eine komfortablere Bedienung desselben möglich wird.

Erfindungsgemäß wird dies dadurch erreicht, dass im Gehäuse ein von der Gehäuseaußenseite her betätigbarer Schwenkmechanismus zum Verschwenken der Leuchtmittelfassung vorhanden ist. In diesem Zusammenhang können insbesondere im Bereich der lichtdurchlässigen Abdeckung zwei zur Betätigung des Schwenkmechanismus vorgesehene, von außen zugängliche Stellschrauben angeordnet sein, wobei jede Stellschraube für ein Verschwenken der Leuchtmittelfassung bzw. des Reflektors um jeweils eine Achse zuständig ist. Durch die Ermöglichung einer Betätigung des Schwenkmechanismus von außen wird erreicht, dass die erfindungsgemäße Einbauleuchte nur noch geöffnet werden muss, wenn ein Lampen-, Reflektor- und/oder Filterwechsel gewünscht wird. Für ein Einstellen des Schwenk- bzw. Abstrahlwinkels hingegen ist kein Öffnen des Einbaustrahlers nötig.

Bei dieser erfindungsgemäßen Lösung kann die Leuchtmittelfassung bzw. der Reflektor über ein kardanisches Gelenk gelagert werden, dessen beide Gelenkachsen jeweils über eine biegsame Welle mit den Stellschrauben in Wirkverbindung stehen. Das kardanische Gelenk kann dabei insbesondere im Ausblendring schwenkbar gelagert werden.

Der maximal mögliche Schwenkwinkel um beide Gelenkachsen des kardanischen Gelenks kann jeweils maximal +/- 45° und bevorzugt ungefähr zwischen +/- 30° und +/- 35° betragen. Eine entsprechende Begrenzung der Schwenkwinkel kann durch aus dem Stand der Technik bekannte Anschläge erreicht werden, die im Bereich der Gelenkachsen vorgesehen werden.

Von Vorteil ist es, wenn die Leuchtmittelfassung um zwei zueinander senkrecht verlaufende Achsen schwenkbar ist, da in diesem Fall praktisch beliebige Schwenkwinkel eingestellt werden können, um so die jeweils gewünschte Beleuchtungssituation schaffen zu können.

Die Leuchtmittelfassung kann entweder alleine oder, was bevorzugt ist, gemeinsam mit einem Reflektor schwenkbar im Gehäuse gelagert sein. Dabei ist es vorteilhaft, wenn der Reflektor und eine vorzugsweise mit diesem gekoppelte Filterscheibe auswechselbar im Gehäuse gelagert sind, damit auf diese Weise z.B. verschiedene Beleuchtungscharakteristiken und Ausstrahlwinkel eingestellt und/oder verschiedene Lichtfarben erzeugt werden können. Auch der Einsatz von UV- und IR-Filtern wird bei Vorsehung der genannten Filterscheibe möglich. Alternativ oder zusätzlich kann auch die erfindungsgemäß vorgesehene lichtdurchlässige Abdeckung als UV- und IR-Filter ausgebildet werden.

Zur Stromversorgung der Leuchtmittelfassung kann zwischen dieser und dem Gehäuseboden ein flexibles Kabel vorgesehen werden, welches bei bestimmten Ausführungsformen, beispielsweise bei einer solchen, wie sie nachfolgend im Zusammenhang mit den Figuren 1 bis 6 beschrieben ist, eine Steckverbindung aufweisen kann. Über eine solche Steckverbindung wird es dann möglich, eine komplette, im Gehäuse untergebrachte Strahlereinheit mit Leuchtmittelfassung, Reflektor, Leuchtmittel und ggf. weiteren Teilen vom Gehäuse zu lösen, was beispielsweise ein bequemes Auswechseln von Leuchtmittel oder Reflektor ermöglicht.

Besonders vorteilhaft ist es, wenn die lichtdurchlässige Abdeckung mit einem Ausblendring gekoppelt ist, welcher seinerseits von der schwenkbaren Leuchtmittelfassung entkoppelt ist. Die Position des Ausblendrings, welcher bevorzugt im Wesentlichen senkrecht zur Erstreckungsebene der lichtdurchlässigen Abdeckung verläuft, ist also ebenso wie die Position der lichtdurchlässigen Abdeckung unabhängig vom jeweils eingestellten Schwenkwinkel der Leuchtmittelfassung bzw. des Reflektors. Dies ermöglicht insbesondere eine feste Kopplung von Ausblendring und lichtdurchlässiger Abdeckung.

Der Durchmesser des Ausblendrings kann so bemessen sein, dass in jeder Schwenkstellung des Reflektors ein Abstand zwischen Reflektor und Ausblendring sichergestellt ist. Es wird somit zuverlässig vermieden, dass bei bestimmten Schwenkstellungen des Reflektors eine Kollision zwischen Reflektor und Ausblendring auftritt. Um dies zu erreichen, wird der Durchmesser des Ausblendrings in der Regel etwas größer bemessen als der Durchmesser der in Beleuchtungsrichtung gelegenen Reflektoröffnung. Die Höhe des Ausblendrings kann geringer bemessen sein als die Reflektorhöhe und kann insbesondere weniger als 50 % der Höhe des Reflektors betragen.

Eine besonders effiziente Wirkung des Ausblendrings lässt sich erreichen, wenn seine Innenseite ein geringeres Reflexionsvermögen aufweist als seine Außenseite, wobei die Innenseite insbesondere absorbierende und die Außenseite insbesondere reflektierende Eigenschaften aufweisen kann. Durch das geringe Reflexionsvermögen bzw. die absorbierenden Eigenschaften der Innenseite des Ausblendrings wird wirksam vermieden, dass bei Betrachtung des erfindungsgemäßen Einbaustrahlers unter einem schrägen Blickwinkel für den Betrachter eine Blendwirkung auftritt. Durch die reflektierenden Eigenschaften der Außenseite des Ausblendrings hingegen kann erreicht werden, dass ein Anteil des von einem Leuchtmittel erzeugten Lichts in einen den Reflektor umgebenden Bereich des Gehäuses gelenkt wird. Dies ist insbesondere dann sinnvoll, wenn eine in Beleuchtungsrichtung gelegene Reflektoröffnung einen Direktlicht-Austrittsbereich definiert, der zumindest bereichsweise von einem Diffuslicht-Austrittsbereich umgeben ist. Letztgenannte Merkmale sind auch bei einem Strahler gemäß der eingangs genannten deutschen Patentanmeldung DE 10360947.4 realisiert und bewirken, dass im Direktlicht-Austrittsbereich mit Reflektoren nach dem bekannten Dark-Light-Prinzip unter Nutzung der damit verbundenen Vorteile gearbeitet werden kann, wobei aber gleichzeitig um den Direktlicht-Austrittsbereich herum Streulicht aus dem Diffuslicht-Austrittsbereich austritt, welches in der Leuchtdichte so gewählt werden kann, dass keine Blendwirkung auftritt. Somit ist bei dieser Variante immer eine sichtbare Markierung der Lichtquelle gewährleistet, was trotz der Verwendung des Dark-Light-Prinzips zu einer als angenehm empfundenen Raumstimmung mit guter Lichtatmosphäre führt. Weitere Vorteile und Ausgestaltungen von Direktlicht-Austrittsbereich und Diffuslicht-Austrittsbereich sind in der genannten Anmeldung DE 10360947.4 erläutert.

Bei der bereits erwähnten Realisierung des Ausblendrings mit reflektierender Außenseite kann unter anderem über das Reflexionsvermögen und die Größe der flächigen Erstreckung der Außenseite des Ausblendrings die Menge desjenigen Lichtanteils erhöht bzw. eingestellt werden, welche letztlich zum Diffuslicht-Austrittsbereich gelangen soll.

Bevorzugt ist es, wenn der Direktlicht-Austrittsbereich sowie der Diffuslicht-Austrittsbereich von einem gemeinsamen Leuchtmittel beaufschlagbar sind. Die den Direktlicht-Austrittsbereich definierende Reflektoröffnung kann einem Direktlichtreflektor zugeordnet sein, auf dessen dem Direktlicht-Austrittsbereich abgewandter Seite ein Zusatz- oder Hintergrund-Reflektor vorgesehen ist. In diesem Fall hat dann der Direktlichtreflektor auch eine rückseitige Öffnung, über die Licht zum Zusatz- oder Hintergrund-Reflektor gelangen kann, welcher beispielsweise von der Gehäuseinnenseite des erfindungsgemäßen Einbaustrahlers und/oder von der Außenseite des Direktlichtreflektors gebildet wird.

Eine sinnvolle Lichtmengenaufteilung zwischen Direktlicht-Austrittsbereich und Diffuslicht-Austrittsbereich lässt sich erreichen, wenn sich ein Bereich des Leuchtmittels innerhalb des Direktlichtreflektors und ein weiterer Bereich des Leuchtmittels zwischen Direktlichtreflektor einerseits und Zusatz- oder Hintergrund-Reflektor bzw. Leuchtmittelfassung andererseits befindet. Übliche Leuchtmittel bestehen beispielsweise aus einem klaren Glaskolben, in welchem das eigentliche, Licht erzeugende Element angeordnet ist. Vorteilhaft ist es, wenn sich das Licht erzeugende Element im Brennpunkt des Direktlichtreflektors befindet und der Glaskolben rückwärtig aus dem Direktlichtreflektor herausragt, so dass sich dieser Teil des Glaskolbens zwischen Direktlichtreflektor einerseits und Zusatz- oder Hintergrund-Reflektor bzw. Leuchtmittelfassung andererseits befindet. Über diesen Teil des Glaskolbens gelangt dann ausreichend Licht zum Diffuslicht-Austrittsbereich.

Die erfindungsgemäße, parallel zur Einbauebene verlaufende lichtdurchlässige Abdeckung kann im Direktlicht-Austrittsbereich transparent und im Diffuslicht-Austrittsbereich als Streuscheibe ausgebildet werden. Dabei ist es möglich, die lichtdurchlässige Abdeckung zweiteilig auszubilden, wobei ein erster Teil durch eine sowohl den Direktlicht-Austrittsbereich als auch den Diffuslicht-Austrittsbereich abdeckende und das Gehäuse staubdicht verschließende transparente Scheibe gebildet ist und der zweite Teil aus einer auf die transparente Scheibe aufgelegten, den Direktlicht-Austrittsbereich umgebenden Streuscheibe besteht. Die Form der Streuscheibe entspricht dann der Form des Diffuslicht-Austrittsbereichs.

Eine besonders vorteilhafte Lichtwirkung stellt sich ein, wenn der Ausblendring entlang der Trennlinie zwischen Direktlicht-Austrittsbereich und Diffuslicht-Austrittsbereich verläuft. In diesem Fall verhindert der Ausblendring eine direkte Bestrahlung des Diffuslicht-Austrittsbereichs durch das Leuchtmittel, so dass sichergestellt ist, dass nur indirektes und somit weniger intensives Licht zum Diffuslicht-Austrittsbereich gelangt.

Die erfindungsgemäß vorgesehene lichtdurchlässige Abdeckung kann vom Gehäuse lösbar oder wegschwenkbar ausgebildet werden. Insbesondere können hier Verschlussmechanismen eingesetzt werden, wie sie beispielsweise in den deutschen Patentanmeldungen DE 10360948.2 und DE 10 2004 048 484.8 des Anmelders beschrieben sind.

Bevorzugt wird der Durchmesser des mit der lichtdurchlässigen Abdeckung verbundenen Ausblendrings so bemessen, dass beim Lösen oder Wegschwenken der lichtdurchlässigen Abdeckung ein Abstand zwischen Reflektor und Ausblendring sichergestellt ist, wodurch eine Kollision zwischen Reflektor und Ausblendring sicher vermieden wird.

Alternativ zu dem bereits erläuterten kardanischen Gelenk kann die Leuchtmittelfassung auch in einer Gelenkbügelanordnung um eine parallel zur lichtdurchlässigen Abdeckung verlaufende Achse schwenkbar gelagert sein, wobei die Gelenkbügelanordnung selbst um eine senkrecht zur lichtdurchlässigen Abdeckung verlaufende Achse drehbar gelagert werden kann. Dabei beträgt der maximale mögliche Schwenkwinkel um die parallel zur lichtdurchlässigen Abdeckung verlaufenden Achse beispielsweise maximal +/- 45° und bevorzugt ungefähr +/- 35°. Der maximal mögliche Drehwinkel um die senkrecht zur lichtdurchlässigen Abdeckung verlaufende Achse beträgt bevorzugt zumindest 180°, so dass wiederum praktisch beliebige Abstrahlwinkel einstellbar sind. Auch hier können jeweils zur Begrenzung der Schwenk- und Drehbewegungen geeignete Anschläge vorgesehen werden.

Hinsichtlich der Drehbewegung der Gelenkbügelanordnung um die senkrecht zur lichtdurchlässigen Abdeckung verlaufenden Achse ist es vorteilhaft, wenn zwischen der Basis der Gelenkbügelanordnung und dem Gehäuseboden ein Federelement, insbesondere eine Kegelfeder, angeordnet wird. Durch ein solches Federelement wird zum einen die Drehbewegung der Gelenkbügelanordnung in einer erwünschten Weise gehemmt, so dass kein unbeabsichtigtes Verstellen eines einmal eingestellten Schwenkwinkels auftreten kann. Zum anderen ermöglicht das insbesondere als Kegelfeder ausgebildete Federelement aber bei minimierter Bauhöhe gleichzeitig einen weichen Lauf der Gelenkbügelanordnung um die senkrecht zur lichtdurchlässigen Abdeckung verlaufende Achse, so dass der jeweils gewünschte Drehwinkel eingestellt werden kann, ohne dass sich beispielsweise ruckartige Bewegungen der Gelenkbügelanordnung ergeben. Zudem wird ein vereinfachter Gelenkaufbau lediglich unter Verwendung von zwei Gelenkscheiben und des genannten Federelements möglich. Dieser Aufbau wird nachfolgend noch anhand der Figuren 12 und 13 näher erläutert.

Weitere bevorzugte Ausführungsformen der Erfindung sind in den Unteransprüchen angegeben.

Die Erfindung wird nachfolgend anhand von unterschiedlichen Ausführungsbeispielen unter Bezugnahme auf die Zeichnungen erläutert; in diesen zeigen:
- Fig. 1: eine Ansicht eines in eine Einbaufläche eingebauten er- findungsgemäßen Einbaustrahlers gemäß einer ersten Ausführungsform,
- Fig. 2: einen Einbaustrahler gemäß Fig. 1 in aufgeklappter Stellung aus einer ersten Perspektive,
- Fig. 3: eine Darstellung gemäß Fig. 2 aus einer zweiten Per- spektive,
- Fig. 4: eine Fig. 3 entsprechende Darstellung in einer von der Einbaufläche gelösten Position mit sichtbarem Gehäuse,
- Fig. 5: eine perspektivische Schnittdarstellung einer bei einem Einbaustrahler gemäß Fig. 1 eingesetzten Baugruppe, und
- Fig. 6: eine perspektivische, ungeschnittene Darstellung gemäß Fig. 5.

Die Fig. 1 bis 4 zeigen einen im Wesentlichen quadratischen Gehäuserahmen 10 eines Gehäuses 12, wobei das Gehäuse 12 (Fig. 4) in einer Einbaufläche versenkbar ist, so dass in der eingebauten Position vom Gehäuse 12 nur noch der Gehäuserahmen 10 zu sehen ist. Das Gehäuse 12 besitzt auf zwei einander gegenüberliegenden Seiten Haltevorrichtungen 14, mit denen es in einer Einbaufläche befestigbar ist.

In Beleuchtungsrichtung kann das Gehäuse mittels einer in den Gehäuserahmen 10 eingepassten Verschlussfläche 16 staubdicht verschlossen werden. Die Verschlussfläche 16 besteht aus einem rahmenförmigen, im Wesentlichen quadratischen oder beispielsweise auch kreisförmigen Element, in welchem eine lichtdurchlässige Abdeckung 18 gehalten ist. Die lichtdurchlässige Abdeckung 18 besteht dabei aus einer das gesamte Rahmenelement der Verschlussfläche 16 ausfüllenden transparenten Scheibe, auf die eine weitere Scheibe aufgelegt ist, welche eine zentrale kreisförmige Ausnehmung besitzt und gleichzeitig als Streuscheibe ausgebildet ist. Diese Zusammensetzung der lichtdurchlässigen Abdeckung 18 aus zwei Scheiben mit unterschiedlicher Lichtdurchlässigkeit führt dazu, dass sie im Bereich der kreisrunden Ausnehmung der Streuscheibe vollkommen transparent und in denjenigen Bereichen, in denen die Streuscheibe keine Ausnehmung besitzt, lichtstreuend wirkt. Die Verbindung zwischen der lichtdurchlässigen Abdeckung 18 und dem Rahmenelement der Verschlussfläche 16 ist so ausgeführt, dass bei geschlossener Verschlussfläche 16 (Fig. 1) kein Staub in das Gehäuse 12 eindringen kann.

Wie aus den Fig. 1 bis 4 ersichtlich wird, ist die Verschlussfläche 16 um eine Achse schwenkbar im Gehäuse 12 gelagert, so dass das Gehäuse 12 durch ein Aufschwenken der Verschlussfläche 16 geöffnet werden kann, um beispielsweise einen Leuchtmittel-, Reflektor- oder Filterwechsel durchzuführen können.

Gehäuseinnenseitig ist die lichtdurchlässige Abdeckung 18 mit einem Ausblendring 20 verbunden, welcher insbesondere einstückig mit der Streuscheibe der lichtdurchlässigen Abdeckung 18 ausgebildet werden kann. Alternativ könnte er auch über einen umlaufenden, radial nach außen abstehenden Kragen zwischen der transparenten Scheibe und der Streuscheibe der lichtdurchlässigen Abdeckung 18 eingeklemmt sein. Der Ausblendring 20 erstreckt sich im Wesentlichen senkrecht zur lichtdurchlässigen Abdeckung 18 entlang derjenigen Kreislinie, die die kreisförmige Ausnehmung der Streuscheibe begrenzt. Somit trennt der Ausblendring 20 den transparenten Bereich der lichtdurchlässigen Abdeckung 18 von ihrem lichtstreuenden Bereich. Alternativ kann zur Schaffung eines weicheren und ästhetisch vorteilhaften Übergangs vom transparenten Bereich zum lichtstreuenden Bereich der transparente Bereich randseitig mit einem Rasteraufdruck versehen werden. Besonders interessante Effekte lassen sich in diesem Fall erzielen, wenn vor dem Reflektor 40 ein Farbfilter 42 angeordnet ist.

Die Fig. 3 bis 5 zeigen, dass der Ausblendring 20 zwei diametral einander gegenüber angeordnete Lagerfortsätze 22 besitzt, die sich vom Ausblendring 20 weg in das Gehäuseinnere erstrecken. In kreisrunden Durchbrechungen der Lagerfortsätze 22 sind Lagerzapfen 24 eines ersten kardanischen Rings 28 drehbar gelagert. Innerhalb des ersten kardanischen Rings 28 ist in üblicher Weise ein zweiter kardanischer Ring 30 drehbar gelagert, wobei sich die Drehachsen der kardanischen Ringe 28, 30 senkrecht zueinander erstrecken. Dabei ist jede der beiden Drehachsen jeweils einem Schneckenantrieb 32 zugeordnet, über welchen jeweils ein Verschwenken des ersten bzw. zweiten kardanischen Rings 28 bzw. 30 erzeugt werden kann.

Jeder der beiden Schneckenantriebe 32 ist über jeweils eine biegsame Welle 34 mit jeweils einer Stellschraube 36 verbunden, welche an der Unterseite und somit an der von außen zugänglichen Seite der lichtdurchlässigen Abdeckung 18 in zwei Eckbereichen derselben angeordnet sind. Somit kann über eine Drehung einer Stellschraube 36 der ihr jeweils zugeordnete Schneckenantrieb 32 betätigt werden, was dann zu einem Verschwenken des ersten bzw. zweiten kardanischen Rings 28, 30 führt. Über die beiden Stellschrauben 36 kann somit letztlich der zweite, innere kardanische Ring 30 ausgehend von seiner Neutralstellung in beliebige Richtungen verschwenkt werden.

Am zweiten kardanischen Ring 30 ist mittels zweier Spannfedern 38 ein Reflektor 40 gehalten, welcher eine Domform besitzt, an seiner in Beleuchtungsrichtung gelegenen Öffnung mit einer Filterscheibe 42 abgeschlossen ist und an seiner Rückseite ebenfalls eine Öffnung besitzt, über die ein Leuchtmittel 44 in das Innere des Reflektors 40 hineinragen kann.

Im Bereich seiner rückwärtigen Öffnung ist der Reflektor 40 mit einer Leuchtmittelfassung 46 gekoppelt, die derart beabstandet zum Reflektor 40 angeordnet ist, dass ein in die Leuchtmittelfassung 46 eingesetztes Leuchtmittel 44 zwar den Großteil seines Lichts innerhalb des Reflektors 40 abgibt, einen kleineren Teil seines Lichts jedoch auch durch einen Zwischenraum zwischen der rückwärtigen Reflektoröffnung und der Leuchtmittelfassung 46 in das Innere des Gehäuses 12 strahlt. Der letztgenannte Lichtanteil gelangt über die einen Zusatz- oder Hintergrund-Reflektor bildenden Gehäuseinnenwände und die Außenseite des Reflektors 40 in den Bereich der Streuscheibe der lichtdurchlässigen Abdeckung 18, so dass es letztlich als Diffuslicht aus der lichtdurchlässigen Abdeckung 18 austritt. Das in das Innere des Reflektors 40 gelangende Licht hingegen tritt durch den transparenten Bereich der lichtdurchlässigen Abdeckung 18 als Direktlicht aus dem Einbaustrahler gemäß den Fig. 1 bis 6 aus.

Der Einbaustrahler gemäß den Fig. 1 bis 6 ist somit bei geschlossener Verschlussfläche 16 durch die lichtdurchlässige Abdeckung 18 in jeder Schwenkstellung des Reflektors 40 staubdicht abgeschlossen, so dass kein Staub in das Innere des Gehäuses eindringen kann. Weiterhin kann die jeweils gewünschte Schwenkstellung des Reflektors 40 und der damit verbundenen Leuchtmittelfassung 46 über zwei von außen zugängliche Stellschrauben 36 eingestellt werden, ohne dass die Verschlussfläche 16 geöffnet wird. Unabhängig von dem jeweils eingestellten Abstrahlwinkel des Direktlichts über den transparenten Bereich der lichtdurchlässigen Abdeckung 18 ist sichergestellt, dass in jeder Schwenkstellung des Reflektors 40 ein geringer Anteil des vom Leuchtmittel 44 erzeugten Lichts über den lichtstreuenden Bereich der lichtdurchlässigen Abdeckung 18 aus dem Einbaustrahler austritt. Es ist somit in jeder Schwenkstellung des Reflektors 40 ein transparenter Direktlicht-Austrittsbereich 48 der lichtdurchlässigen Abdeckung 18 von einem lichtstreuenden Diffuslicht-Austrittsbereich 50 der lichtdurchlässigen Abdeckung 18 umgeben. Dabei stellt der Ausblendring 20 eine exakte Trennung von Diffuslicht-Austrittsbereich 50 und Direktlicht-Austrittsbereich 48 sicher. Gleichzeitig ist bei jeder Schwenkstellung gewährleistet, dass die lichtdurchlässige Abdeckung 18 parallel und bündig zur Einbaufläche verläuft, so dass beim Einsatz mehrerer Einbaustrahler mit voneinander abweichenden Schwenkstellungen des Reflektors trotzdem ein einheitliches Erscheinungsbild erzielbar ist.

Ein erfindungsgemäßer Einbaustrahler gemäß Fig. 1 kann mit weiteren Strahlern gleicher Größe kombiniert werden, so dass insgesamt längliche Leuchtfelder geschaffen werden können, die von mehreren, reihenförmig angeordneten Strahlern gebildet werden, welche vorzugsweise in einem gemeinsamen Gehäuse untergebracht werden. Dabei ist es möglich, erfindungsgemäße Einbaustrahler mit schwenkbarem Leuchtmittel bzw. Reflektor zur Schaffung von Akzentlicht mit Downlights zu koppeln, bei denen das Leuchtmittel bzw. der Reflektor nicht schwenkbar ist.

### Bezugszeichenliste

- 10: Gehäuserahmen
- 12: Gehäuse
- 14: Halterung
- 16: Verschlussfläche
- 18: lichtdurchlässige Abdeckung
- 20: Ausblendring
- 22: Lagerfortsätze
- 24: Lagerzapfen
- 28: erster kardanischer Ring
- 30: zweiter kardanischer Ring
- 32: Schneckenantriebe
- 34: biegsame Wellen
- 36: Stellschrauben
- 38: Spannfedern
- 40: Reflektor
- 42: Filterscheibe
- 44: Leuchtmittel
- 46: Leuchtmittelfassung
- 48: Direktlicht-Austrittsbereich
- 50: Diffuslicht-Austrittsbereich

## Patentansprüche

1. Einbaustrahler mit einer Halterung (14) zur Befestigung in einer Einbaufläche, insbesondere einer Raumdecke, und einer Leuchtmittelfassung (46), die schwenkbar in einem Gehäuse (12) gelagert ist, welches in Beleuchtungsrichtung mittels einer lichtdurchlässigen Abdeckung (18) zumindest im Wesentlichen staubdicht abgeschlossenen ist, wobei die lichtdurchlässige Abdeckung (18) von der schwenkbaren Leuchtmittelfassung (46) entkoppelt ist, so dass die lichtdurchlässige Abdeckung (18) in jeder Schwenkstellung der Leuchtmittelfassung (46) parallel und insbesondere bündig zur Einbaufläche verläuft,
**dadurch gekennzeichnet,**
**dass** im Gehäuse (12) ein von der Gehäuseaußenseite her betätigbarer Schwenkmechanismus (28, 30) zum Verschwenken der Leuchtmittelfassung (46) vorgesehen ist.

2. Einbaustrahler nach Anspruch 1,
**dadurch gekennzeichnet,**
**dass** die Leuchtmittelfassung (46) um zwei zueinander senkrecht verlaufende Achsen schwenkbar ist.

3. Einbaustrahler nach einem der vorhergehenden Ansprüche,
**dadurch gekennzeichnet,**
**dass** die Leuchtmittelfassung (46) gemeinsam mit einem Reflektor (40) schwenkbar im Gehäuse (12) gelagert ist, wobei insbesondere der Reflektor (40) und eine vorzugsweise mit diesem gekoppelte Filterscheibe (42) auswechselbar im Gehäuse (12) gelagert sind.

4. Einbaustrahler nach einem der vorhergehenden Ansprüche,
**dadurch gekennzeichnet,**
**dass** die lichtdurchlässige Abdeckung (18) mit einem Ausblendring (20) gekoppelt ist, welcher seinerseits von der schwenkbaren Leuchtmittelfassung (46) entkoppelt ist.

5. Einbaustrahler nach Anspruch 4,
**dadurch gekennzeichnet,**
**dass** der Durchmesser des Ausblendrings (20) so bemessen ist, dass in jeder Schwenkstellung des Reflektors (40) ein Abstand zwischen Reflektor (40) und Ausblendring (20) sichergestellt ist.

6. Einbaustrahler nach einem der Ansprüche 4 oder 5,
**dadurch gekennzeichnet,**
**dass** die Höhe des Ausblendrings (20) geringer bemessen ist als die Reflektorhöhe und insbesondere weniger als 50% der Höhe des Reflektors (40) beträgt, und/oder dass die Innenseite des Ausblendringrings (20) ein geringeres Reflexionsvermögen aufweist als seine Außenseite, wobei insbesondere die Innenseite des Ausblendringrings (20) absorbierende Eigenschaften und seine Außenseite reflektierende Eigenschaften aufweist.

7. Einbaustrahler nach einem der vorhergehenden Ansprüche,
**dadurch gekennzeichnet,**
**dass** eine in Beleuchtungsrichtung gelegene Reflektoröffnung einen Direktlicht-Austrittsbereich (48) definiert, der zumindest bereichsweise von einem Diffuslicht-Austrittsbereich (50) umgeben ist, wobei insbesondere der Direktlicht-Austrittsbereich (48) sowie der Diffuslicht-Austrittsbereich (50) von einem gemeinsamen Leuchtmittel (44) beaufschlagbar sind.

8. Einbaustrahler nach Anspruch 7,
**dadurch gekennzeichnet,**
**dass** die den Direktlicht-Austrittsbereich (48) definierende Reflektoröffnung einem Direktlichtreflektor (40) zugeordnet ist, auf dessen dem Direktlicht-Austrittsbereich abgewandter Seite ein Zusatz- oder Hintergrund-Reflektor (12) vorgesehen ist, wobei sich insbesondere ein Bereich des Leuchtmittels (44) innerhalb des Direktlichtreflektors (40) und ein weiterer Bereich des Leuchtinittels (44) zwischen Direktlichtreflektor (40) und Zusatz- oder Hintergrund-Reflektor (12) befinden.

9. Einbaustrahler nach einem der Ansprüche 7 oder 8,
**dadurch gekennzeichnet,**
**dass** die lichtdurchlässige Abdeckung (18) im Direktlicht-Austrittsbereich (48) transparent und im Diffuslicht-Austrittsbereich (50) als Streuscheibe ausgebildet ist, und/oder dass der Ausblendring (20) entlang der Trennlinie zwischen Direktlicht-Austrittsbereich (48) und Diffuslicht-Austrittsbereich (50) verläuft.

10. Einbaustrahler nach einem der vorhergehenden Ansprüche,
**dadurch gekennzeichnet,**
**dass** im Bereich der lichtdurchlässigen Abdeckung (18) zwei zur Betätigung des Schwenkmechanismus (28, 30) vorgesehene, von außen zugängliche Stellschrauben (36) angeordnet sind, wobei insbesondere die Leuchtmittelfassung (46) über ein kardanisches Gelenk (28, 30) gelagert ist, dessen beide Gelenkachsen jeweils über eine biegsame Welle (34) mit den Stellschrauben in Wirkverbindung (36) stehen.

11. Einbaustrahlers nach Anspruch 10,
**dadurch gekennzeichnet ,**
**dass** das kardanische Gelenk (28, 30) im Ausblendring (20) schwenkbar gelagert ist und/oder dass der maximal mögliche Schwenkwinkel um beide Gelenkachsen jeweils maximal +/- 45° und bevorzugt ungefähr zwischen +/- 30° und +/-35° beträgt.

12. Einbaustrahler nach einem der vorhergehenden Ansprüche,
**dadurch gekennzeichnet ,**
**dass** die lichtdurchlässige Abdeckung (18) vom Gehäuse (12) lösbar oder wegschwenkbar ausgebildet ist.

13. Einbaustrahler nach einem der vorhergehenden Ansprüche,
**dadurch gekennzeichnet ,**
**dass** der Durchmesser des mit der lichtdurchlässigen Abdeckung (18) verbundenen Ausblendrings (20) so bemessen ist, dass beim Lösen oder Wegschwenken der lichtdurchlässigen Abdeckung (18) ein Abstand zwischen Reflektor (40) und Ausblendring (20) sichergestellt ist.

14. Einbaustrahler nach einem der vorhergehenden Ansprüche,
**dadurch gekennzeichnet ,**
**dass** die Leuchtmittelfassung (46) in einer Gelenkbügelanordnung um eine parallel zur lichtdurchlässigen Abdeckung (18) verlaufende Achse schwenkbar gelagert ist, wobei die Gelenkbügelanordnung selbst um eine senkrecht zur lichtdurchlässigen Abdeckung (18) verlaufende Achse drehbar gelagert ist, wobei insbesondere der maximal mögliche Schwenkwinkel um die parallel zur lichtdurchlässigen Abdeckung (18) verlaufende Achse maximal +/- 45° und bevorzugt ungefähr +/- 35° beträgt, und der maximal mögliche Drehwinkel um die senkrecht zur lichtdurchlässigen Abdeckung (18) verlaufende Achse zumindest 180° beträgt.

15. Einbaustrahler nach Anspruch 14,
**dadurch gekennzeichnet,**
**dass** zwischen der Basis der Gelenkbügelanordnung und dem Gehäuseboden ein Federelement, insbesondere eine Kegelfeder, angeordnet ist.

## Claims

1. A built-in spotlight having a holder (14) for fastening in an installation surface, in particular a room ceiling, and having a light source socket (46) which is pivotably supported in a housing (12) which is closed in an at least substantially dust-proof manner in the direction of illumination by means of a light-permeable cover (18), wherein the light-permeable cover (18) is decoupled from the pivotable light source socket (46) so that the light-permeable cover (18) extends parallel to and in particular flush with the installation surface in every pivot position of the light source socket (46),
**characterised in that**
a pivot mechanism (28, 30) actuable from the housing outer side is provided in the housing (12) for the pivoting of the light source socket (46).

2. A built-in spotlight in accordance with claim 1, **characterised in that** the light source socket (46) is pivotable about two axes extending perpendicular to one another.

3. A built-in spotlight in accordance with any one of the preceding claims, **characterised in that** the light source socket (46) is pivotably supported in the housing (12) together with a reflector (40), with in particular the reflector (40) and a filter plate (42) preferably coupled thereto being replaceably supported in the housing (12).

4. A built-in spotlight in accordance with any one of the preceding claims, **characterised in that** the light-permeable cover (18) is coupled to a masking ring (20) which is in turn decoupled from the pivotable light source socket (46).

5. A built-in spotlight in accordance with claim 4, **characterised in that** the diameter of the masking ring (20) is dimensioned so that a spacing is ensured between the reflector (40) and the masking ring (20) in every pivot position of the reflector (40).

6. A built-in spotlight in accordance with one of the claims 4 or 5, **characterised in that** the height of the masking ring (20) is dimensioned lower than the height of the reflector and in particular amounts to less than 50% of the height of the reflector (40); and/or in that the inner side of the masking ring (20) has a smaller reflective capability than its outer side, with in particular the inner side of the masking ring (20) having absorbing properties and its outer side having reflecting properties.

7. A built-in spotlight in accordance with any one of the preceding claims, **characterised in that** a reflector opening disposed in the direction of illumination defines a direct light emergence region (48) which is surrounded at least region-wise by a diffuse light emergence region (50), with in particular the direct light emergence region (48) as well as the diffuse light emergence region (50) being able to be acted on by a common light source (44).

8. A built-in spotlight in accordance with claim 7, **characterised in that** the reflector opening defining the direct light emergence region (48) is associated with a direct light reflector (40) on whose side remote from the direct light emergence region an additional or background reflector (12) is provided, with in particular a region of the light source (44) being located within the direct light reflector (40) and a further region of the light source (44) being located between the direct light reflector 840) and the additional or background reflector (12).

9. A built-in spotlight in accordance with one of the claims 7 or 8, **characterised in that** the light-permeable cover (18) is made transparent in the direct light emergence region (48) and as a diffuser plate in the diffuse light emergence region (50); and/or **in that** the masking ring (20) extends along the dividing line between the direct light emergence region (48) and the diffuse light emergence region (50).

10. A built-in spotlight in accordance with any one of the preceding claims, **characterised in that** two adjustable screws (36) provided for the actuation of the pivot mechanism (28), 30) and accessible from the outside are arranged in the region of the light-permeable cover (18), with in particular the light source socket (46) being supported via a Cardan joint (28, 30) whose two joint axles are each in operational communication (36) with the adjusting screws via a flexible shaft (34).

11. A built-in spotlight in accordance with claim 10, **characterised in that** the Cardan joint (28, 30) is pivotably supported in the masking ring (20); and/or **in that** the maximum possible pivot angle about both joint axes amounts in each case to a maximum of +/- 45° and preferably approximately between +/- 30° and+/- 35°.

12. A built-in spotlight in accordance with any one of the preceding claims, **characterised in that** the light-permeable cover (18) is made releasable from the housing (12) or so that it can be pivoted away therefrom.

13. A built-in spotlight in accordance with any one of the preceding claims, **characterised in that** the diameter of the masking ring (20) connected to the light-permeable cover (18) is dimensioned so that, when the light-permeable cover (18) is released or pivoted away, a spacing is ensured between the reflector (40) and the masking ring (20).

14. A built-in spotlight in accordance with any one of the preceding claims, **characterised in that** the light source socket (46) is pivotably supported in a joint hoop arrangement about an axis extending parallel to the light-permeable cover, with the joint hoop arrangement itself being rotatably supported about an axis extending perpendicular to the light-permeable cover (18), with in particular the maximum possible pivot angle about the axis extending parallel to the light-permeable cover (18) amounting to a maximum of +/- 45° and preferably to approximately +/- 35° and the maximum possible angle of rotation about the axis extending perpendicular to the light-permeable cover (18) amounting to at least 180°.

15. A built-in spotlight in accordance with claim 14, **characterised in that** a spring element, in particular a conical spring, is arranged between the base of the joint hoop arrangement and the housing base.

## Revendications

1. Lampe encastrée, comprenant une monture (14) pour la fixation dans une surface d'encastrement, en particulier le plafond d'un local, et une douille de lampe (46), montée en pivotement dans un boîtier (12), celui-ci étant refermé de façon au moins sensiblement étanche aux poussières dans la direction d'éclairage au moyen d'un recouvrement (18) transparent, le recouvrement transparent (18) étant découplé vis-à-vis de la douille de lampe (46) capable de pivoter, de sorte que le recouvrement transparent (18) s'étend parallèlement et en particulier en affleurement vis-à-vis de la surface d'encastrement dans toute position de pivotement de la douille de lampe (46),
**caractérisée en ce qu'**il est prévu dans le boîtier (12) un mécanisme de pivotement (28, 30) capable d'être actionné depuis le côté extérieur du boîtier afin de faire pivoter la douille de lampe (46).

2. Lampe encastrée selon la revendication 1,
**caractérisée en ce que** la douille de lampe (46) est capable de pivoter autour de deux axes perpendiculaires l'un à l'autre.

3. Lampe encastrée selon l'une des revendications précédentes,
**caractérisée en ce que** la douille de lampe (46) est montée conjointement avec un réflecteur (40) en pivotement dans le boîtier (12), et **en ce que** en particulier le réflecteur (40) et une plaque de filtre (42) de préférence couplée à celui-ci sont montés de façon interchangeable dans le boîtier (12).

4. Lampe encastrée selon l'une des revendications précédentes,
**caractérisée en ce que** le recouvrement transparent (18) est couplé à une bague d'occultation (20), laquelle est de son côté découplée vis-à-vis de la douille de lampe (46) capable de pivoter.

5. Lampe encastrée selon la revendication 3,
**caractérisée en ce que** le diamètre de la bague d'occultation (20) est choisi de telle manière que dans toute position de pivotement du réflecteur (40) il assure une distance entre le réflecteur (40) et la bague d'occultation (20).

6. Lampe encastrée selon l'une des revendications 4 ou 5,
**caractérisée en ce que** la hauteur de la bague d'occultation (20) est choisie plus faible que la hauteur du réflecteur et en particulier inférieure à 50 % de la hauteur du réflecteur (40), et/ou **en ce que** la face intérieure de la bague d'occultation (20) possède une capacité de réflexion plus faible que sa face extérieure, et en particulier la face intérieure de la bague d'occultation (20) présente des propriétés absorbantes et sa face extérieure présente des propriétés réfléchissantes.

7. Lampe encastrée selon l'une des revendications précédentes,
**caractérisée en ce que** l'ouverture de réflecteur, située dans la direction d'éclairage, définit une zone de sortie (48) de lumière directe, qui est entourée au moins localement par une zone de sortie (50) de lumière de diffusion, telles que la zone de sortie (48) de lumière directe et la zone de sortie (50) de lumière de diffusion sont desservies par une lampe commune (44).

8. Lampe encastrée selon la revendication 7,
**caractérisée en ce que** l'ouverture de réflecteur qui définit la zone de sortie (48) de lumière directe est associée à un réflecteur de lumière directe (40), avec un réflecteur supplémentaire ou réflecteur d'arrière-plan (12) prévu sur la face de ce réflecteur de lumière directe qui est détournée de la zone de sortie de lumière directe, et dans laquelle il existe en particulier une zone de la lampe (44) à l'intérieur du réflecteur de lumière directe (40) et une autre zone de la lampe (44) entre le réflecteur de lumière directe (40) et le réflecteur supplémentaire ou réflecteur d'arrière-plan (12).

9. Lampe encastrée selon l'une des revendications 7 ou 8,
**caractérisée en ce que** le recouvrement transparent (18) est réalisé transparent dans la zone de sortie de lumière directe (48) et sous forme de plaque de diffusion dans la zone de sortie de lumière de diffusion (50), et/ou **en ce que** la bague d'occultation (20) s'étend le long de la ligne de séparation entre la zone de sortie de lumière directe (48) et la zone de sortie de lumière de diffusion (50).

10. Lampe encastrée selon l'une des revendications précédentes,
**caractérisée en ce que** deux vis de positionnement (36) prévues pour l'actionnement du mécanisme de pivotement (28, 30) et accessibles depuis l'extérieur sont agencées dans la région du recouvrement transparent (18), et en particulier la douille de lampe (46) est montée via une articulation à la cardan (28, 30), dont les deux axes sont en coopération (36) avec les vis de positionnement via un arbre souple respectif (34).

11. Lampe encastrée selon la revendication 10,
**caractérisée en ce que** l'articulation à la cardan (28, 30) est montée en pivotement dans la bague d'occultation (20) et/ou **en ce que** l'angle de pivotement possible maximum autour des deux axes d'articulation s'élève respectivement au maximum à +/- 45° et de préférence environ entre +/- 30° et +/- 35°.

12. Lampe encastrée selon l'une des revendications précédentes,
**caractérisée en ce que** le recouvrement transparent (18) est réalisé de façon à se détacher du boîtier (12) ou à être pivoté en éloignement de celui-ci.

13. Lampe encastrée selon l'une des revendications précédentes,
**caractérisée en ce que** le diamètre de la bague d'occultation (20) reliée au recouvrement transparent (18) est choisi de telle façon qu'en détachant ou en pivotant le recouvrement transparent (18) en éloignement, il existe une distance entre le réflecteur (40) et la bague d'occultation (20).

14. Lampe encastrée selon l'une des revendications précédentes,
**caractérisée en ce que** la douille de lampe (46) est montée en pivotement dans un agencement formant arceau d'articulation en pivotement autour d'un axe parallèle au recouvrement transparent (18), ledit agencement formant arceau d'articulation étant lui-même monté en rotation autour d'un axe perpendiculaire au recouvrement transparent (18), et en particulier l'angle de pivotement possible maximum autour de l'axe parallèle au recouvrement transparent (18) est de préférence au maximum +/- 45° et de préférence environ +/- 35°, et l'angle de rotation possible maximum autour de l'axe perpendiculaire au recouvrement transparent (18) est au moins 180°.

15. Lampe encastrée selon la revendication 14,
**caractérisée en ce qu'**un élément à ressort, en particulier un ressort à coin, est agencé entre la base de l'agencement formant étrier d'articulation et le fond de boîtier.
